# EUROPÄISCHE PATENTSCHRIFT

(11) **EP 0 398 193 B1**
(45) Veröffentlichungstag und Bekanntmachung des Hinweises auf die Patenterteilung: **22.09.1993**
(21) Anmeldenummer: 90108947.4
(22) Anmeldetag: 11.05.1990
(51) Int. Cl.: E05D 3/06

(54) **Scharnier, vorzugsweise zur Anlenkung einer Tür oder Klappe an eine Tragwand eines Korpusteils**
Hinge, preferably for linking a door or flap to a wall of a body
Charnière, notamment pour articuler une porte ou un volet à une paroi de suspension d'un corps

(30) Priorität: 19.05.1989 DE 3916348; 21.03.1990 DE 4009126
(43) Veröffentlichungstag der Anmeldung: 22.11.1990
(73) Patentinhaber: Arturo Salice S.p.A., I-22060 Novedrate (Como) (IT)
(72) Erfinder:
(74) Vertreter: Gossel, Hans K., Dipl.-Ing.

(56) Entgegenhaltungen:
- AT-A- 343 001
- DE-A- 2 405 604
- DE-A- 3 344 592
- DE-A- 3 442 421
- FR-A- 2 053 072
- US-A- 1 965 316

## Beschreibung

Die Erfindung betrifft ein Scharnier nach dem Oberbegriff des Patentanspruchs 1.

Eine mit einem derartigen, beispielsweise aus der DE-OS 34 42 421 bekannten Scharnier angelenkte Tür führt bei ihrer Öffnung eine Schwenkbewegung aus, bei der auch die auf der Anlenkseite befindliche Stirnseite der Tür mit ihrer äußeren Kante über den Endbereich der Tür in der Schließstellung nach außen hin auswandert. Dies kann üblicherweise in Kauf genommen werden, weil normalerweise angrenzend an die gelenkseitige schmale Stirnseite der Tür ein freier Raum oder aber zwischen dieser Stirnseite und der Stirnseite einer benachbarten Tür oder angrenzender Bauteile ein ausreichend großer Spalt vorhanden sein wird, so daß ein Anstoßen der äußeren Kante der Stirnseite der Tür beim Öffnen nicht zu befürchten ist. Probleme ergeben sich aber, wenn beispielsweise eine dicke Tür nur mit schmalem Spalt an eine benachbarte Tür oder ein anderes Bauteil angrenzt oder aber wenn auf der Außenseite der Tür im Gelenkbereich Zierleisten oder Verzierungen angebracht sind, die die Tür in diesem Bereich verdicken oder Vorsprünge bilden.

Aufgabe der Erfindung ist es daher, ein Scharnier der eingangs angegebenen Art zu schaffen, das eine weite Öffnung der Tür auch dann behinderungsfrei ermöglicht, wenn die Tür eine große Dicke oder einen großen Abstand zwischen der Bohrung für das verschwenkbare Scharnierteil und der gelenkseitigen Stirnseite der Tür aufweist und mit nur schmaler Fuge angrenzend an eine benachbarte Tür oder Wand angeordnet ist oder zusätzlich mit Zierleisten o.dgl. versehen ist.

Erfindungsgemäß wird diese Aufgabe bei einer Tür der gattungsgemäßen Art durch die kennzeichnenden Merkmale des Patentanspruchs 1 gelöst.

Bei dem erfindungsgemäßen Scharnier vollzieht der Scharnierarm bei einer Verschwenkung des verschwenkbaren Scharnierteils in dessen geöffnete Stellung eine Schwenkbewegung nach innen unter gleichzeitiger Verschiebung nach außen, so daß sich sogleich mit der Öffnung der Tür die Spalte zwischen der gelenkseitigen Stirnseite der Tür und einem angrenzenden Bauteil sowie zwischen der Innenseite der Tür und der Stirnseite der diese tragenden Tragwand beträchtlich vergrößern. Der Scharnierarm führt also eine zu der Tür entgegengesetzte Schwenkbewegung unter gleichzeitiger Verschiebung nach außen auf, so daß der gelenkseitige Kantenbereich der Tür bei deren Öffnung aus der Schließlage nach innen und außen verlagert wird, so daß sich ein ausreichend großer Freiraum ergibt, wenn die Tür eine beträchtliche Dicke aufweist oder mit Zierleisten o.dgl. versehen ist.

Da bei dem erfindungsgemäßen Scharnier der Scharnierarm bei der Öffnungsbewegung eine translatorische Bewegung nach außen ausführt, der eine Schwenkbewegung entgegen der Schwenkbewegung der Tür überlagert ist, läßt sich das verschwenkbare Scharnierteil, das das Türanschlagteil bildet, mit nur geringer Tiefe ausbilden, so daß sich das erfindungsgemäße Scharnier bei entsprechender Ausbildung mit besonderem Vorteil auch zum Anlenken von Glastüren verwenden läßt.

Aufgrund der Beweglichkeit des Scharnierarms läßt sich ein großer Öffnungswinkel mit den erfindungsgemäßen Scharnieren erzielen. Dieser ist zwar kleiner als der Öffnungswinkel sogenannter Weitwinkelscharniere, diesem gegenüber sind die erfindungsgemäßen Scharniere jedoch kompakter, robuster, raumsparender und billiger.

Bei einem aus der DE-OS 31 00 526 bekannten Scharnie ist das verschwenkbare Scharnierteil von zwei Gelenkarmen gehalten, von denen ein Gelenkarm über seitliche Bolzen in einer Langlochführung geführt ist, die in Seitenteilen der Grundplatte in deren hinteren Bereich vorgesehen ist. In seitlichen Nuten des zweiteiligen Gelenkarms ist ein Schieber geführt, der gelenkig durch den anderen Gelenkarm mit dem verschwenkbaren Scharnierteil verbunden ist. Der erste Gelenkarm trägt in seinem mittleren Bereich Bolzen, die durch eine V-förmige Gleitbahn der Grundplatte ragen und Zahnräder tragen, die mit Zahnstangenprofilen der Grundplatte und des Scheibers kämmen. Durch Ausziehen des ersten Gelenkarms und des mit dem zweiten Gelenkarm verbundenen Schiebers gegenüber der Grundplatte und durch die V-förmige Krümmung der Gleitbahn, die zu einem Verschwenken des ersten Gelenkarms relativ zu der Grundplatte führt, läßt sich das verschwenkbare Scharnierteil um einen Schwenkwinkel von etwa 180 Grad verschwenken. Bei diesem bekannten Scharnier handelt es sich jedoch nicht um ein Viergelenkscharnier der eingangs angegebenen Art und die Verschiebung und Verschwenkung des ersten Gelenkarms läßt sich nur über zwei Führungen bildende Gleitbahnen und aufwendige Getriebemittel erreichen.

Aus der DE-PS 637 723 ist ein Scharnier bekannt, bei dem ein beweglicher Scharnierflügel mit einem Gelenkarm versehen ist, der einmal gelenkig mit einem Schieber, der in dem festen Scharnierflügel längs verschieblich geführt ist, und zum anderen am freien Ende des Gelenkarms mit einem Lenker gelenkig verbunden ist, dessen anderes Ende im hinteren Bereich der Führung des Schiebers an dem festen Scharnierflügel angelenkt ist. Dieses bekannte Scharnier ist ebenfalls kein Viergelenkscharnier der eingangs angegebenen Art und der bewegliche Scharnierflügel ist an einem längsverschieblich in dem festen Scharnierflügel geführten Schieber angelenkt, ohne daß dieser gegenüber seiner translatorischen Bewegung auch eine Schwenkbewegung ausführen könnte.

Bei dem Scharnier nach den Ansprüchen 1 bis 6 führt der Scharnierarm bei einer Verschwenkung des verschwenkbaren Scharnierteils in dessen geöffnete Stellung eine Schwenkbewegung nach innen unter gleichzeitiger Verschiebung nach außen aus, so daß sich sogleich mit der Öffnung der Tür die Spalte zwischen der gelenkseitigen Stirnseite der Tür und einem angrenzenden Bauteil sowie zwischen der Innenseite der Tür und der Stirnseite der diese tragenden Tragwand beträchtlich vergrößern. Der Scharnierarm führt also eine zu der Tür entgegengesetzte Schwenkbewegung unter gleichzeitiger Verschiebung nach außen aus, so daß der gelenkseitige Kantenbereich der Tür bei deren Öffnung aus der Schließlage nach innen und außen verlagert wird, so daß sich ein großer Freiraum ergibt, wenn die Tür eine beträchtliche Dicke aufweist oder mit Zierleisten o.dgl. versehen ist. Diese zu der Tür entgegengesetzte Schwenkbewegung des Scharnierarms führt jedoch dazu, daß der größte ausnutzbare Öffnungswinkel der Tür etwas kleiner ist als der an sich vom Gelenksystem ermöglichte größte Öffnungswinkel. Die Verkleinerung des Öffnungswinkels ergibt sich dabei aus der Verschwenkung des Scharnierarms nach innen.

Um den größten, von dem Gelenksystem zugelassenen Öffnungswinkel der Tür voll ausnutzen zu können, ist daher nach einer erfinderischen Weiterentwicklung vorgesehen, daß die gelenkige Verbindung im Bereich des hinteren Endes des Scharnierarms aus einem Koppelglied besteht, das im Bereich des hinteren Endes des Scharnierarms gelenkig einerseits mit diesem und andererseits mit der Tragplatte oder der Zwischenplatte verbunden ist, und daß das Koppelglied eine so große Länge aufweist, daß der Scharnierarm bei einem Verschwenken des verschwenkbaren Scharnierteils in die Öffnungsstellung eine Schwenkbewegung ausführt, bei der er im wesentlichen seine zu der Tragplatte parallele Lage beibehält. Bei dem erfindungsgemäßen Scharnier wird der von dem Gelenksystem an sich zugelassene Schwenkwinkel nicht dadurch verringert, daß der Scharnierarm eine zu der Tür entgegengesetzte Schwenkbewegung ausführt. Unter Umständen kann es auch zweckmäßig sein, die Länge des Koppelgliedes kleiner oder größer oder sogar so groß auszuführen, daß der Scharnierarm bei einem Öffnen der Tür gleichzeitig mit der Tür verschwenkt wird, so daß sich der erreichbare Öffnungswinkel noch weiter vergrößert. Bei dem erfindungsgemäßen Scharnier führt also der Scharnierarm keine oder nur eine kleine zu der Tür entgegengerichtete Schwenkbewegung oder aber auch eine Schwenkbewegung im Sinne des Verschwenkens der Tür in die Öffnungsstellung aus, und zwar in Abhängigkeit der Länge des hinteren Koppelgliedes in Bezug auf die Länge der Verlängerung des Lenkers.

Aus der DE-OS 27 49 288 ist es bei einem Weitwinkelscharnier mit sich scherenartig kreuzenden Gelenkarmen an sich bekannt, das hintere Ende eines Scherenarmes, dessen vorderes Ende gelenkig mit dem verschwenkbaren Scharnierteil verbunden ist, gelenkig über ein Koppelglied mit einem hinteren hochgezogenen Ende der Tragplatte zu verbinden. Durch dieses Koppelglied wird aber eine völlig andere Öffnungs- und Schwenkcharakteristik als nach dem erfindungsgemäßen Scharnier erreicht. Insbesondere ist im Gegensatz zu dem bekannen Weitwinkelscharnier nach einer vorteilhaften Augestaltung vorgesehen, daß im geschlossenen Zustand des Scharniers die gelenkige Verbindung des Koppelgliedes mit dem Scharnierarm näher an der Befestigungsfläche der Tragplatte liegt als die gelenkige Verbindung des Koppelgliedes mit der Trag-oder Zwischenplatte. Durch die erfindungsgemäße Anlenkung des Scharnierarms durch vordere und hintere Koppelglieder an die Trag-oder Zwischenplatte wird die besondere die gestellte Aufgabe lösende Bewegungscharakteristik des Scharnierarms erreicht. Bei einem Verschwenken des verschwenkbaren Scharnierteils bewegt sich das mit dem Scharnierarm verbundene, näher an der Korpuswand angeordnete Gelenk des hinteren Koppelgliedes zunächst in Richtung zur Tür und dabei etwa parallel zur Korpuswand, während es erst gegen Ende der Schwenkbewegung stärker von der Korpuswand abgehoben wird. Infolge dieser Schwenkcharakteristik hebt sich die im geschlossenen Zustand flach auf der Stirnfläche des Korpusteils aufliegende Innenfläche der Tür zunächst stark von dieser Stirnfläche ab, während die eigentliche Verschwenkbewegung der Tür in die Öffnungsstellung erst verstärkt erfolgt, wenn die Tür einen hinreichenden Abstand von der Stirnfläche des Korpusteils hat und sich der Schwenkarm gleichzeitig nach innen hin verlagert, so daß sich ein großer Öffnungswinkel erzielen läßt, der durch angrenzende Bauteile nicht behindert ist. Das erfindungsgemäße Scharnier eignet sich daher besonders zum Anlenken von Türen, die eine beträchtliche Dicke aufweisen oder mit Zierleisten versehen sind.

Zweckmäßigerweise ist das Koppelglied an einem hinteren hochgezogenen Teil der Trag- oder Zwischenplatte angelenkt.

Das Koppelglied und die Verlängerung des Lenkers verlaufen in der geschlossenen Stellung des Scharniers vorzugsweise in etwa parallel zueinander.

Die Gelenkachsen des Koppelgliedes und der Verlängerung des Lenkers liegen vorzugsweise an den Eckpunkten eines Parallelogramms.

Das Koppelglied besteht zweckmäßigerweise aus einem U-förmigen Bügel, dessen an dessen Stegteil angrenzenden Bereiche seiner Schenkel an der Trag- oder Zwischenplatte angelenkt sind.

Ausführungsbeispiele der Erfindung werden nachstehend anhand der Zeichnung näher erläutert. In dieser zeigt
- Fig.1: eine Seitenansicht eines ersten Ausführungsbeispiels des Scharniers mit geschnittenem Scharnierarm und geschnittenem Türanschlagteil im geschlossenen Zustand,
- Fig.2: eine der Fig.1 entsprechende Seitenansicht im geöffneten Zustand des Scharniers,
- Fig.3: einen Längsschnitt durch die Tragplatte mit zwei auf dieser befestigten Zwischenplatten bei abgehobenem Scharnierarm,
- Fig.4: einen Längsschnitt durch den Scharnierarm,
- Fig.5: einen Querschnitt durch den Scharnierarm längs der Linie V-V in Fig.4,
- Fig.6: einen Längsschnitt durch den inneren Lenker des Scharniers gemäß Fig.1,
- Fig.7: einen Längsschnitt durch die erste Zwischenplatte längs der Linie VII-VII in Fig.8,
- Fig.8: eine Draufsicht auf die Zwischenplatte nach Fig. 7
- Fig.9: eine Seitenansicht eines zweiten Ausführungsbeispiels eines Scharnies, teilweise im Schnitt, im geschlossenen Zustand,
- Fig.10: eine der Fig. 9 entsprechende Darstellung des Scharniers im geöffneten Zustand und
- Fig.11: eine Seitenansicht einer weiteren Ausführungsform des Scharniers mit geschnittenem Scharnierarm und geschnittenem Türanschlagteil im geschlossenen Zustand der Tür,
- Fig.12: eine der Fig.1 entsprechende Seitenansicht im geöffneten Zustand des Scharniers,
- Fig.13: eine Vorderansicht des den Scharnierarm gelenkig mit der Zwischenplatte verbindenden Koppelgliedes und
- Fig.14: eine Seitenansicht des Koppelgliedes nach Fig.3

Das anhand der Fig.1 bis 8 dargestellte Scharnier besteht aus einem verschwenkbaren topfförmigen Scharnierteil 1, das durch die Lenker 2,3 über die Gelenkbolzen 4,5 in üblicher Weise mit dem im Querschnitt U-förmigen Scharnierarm 6 gelenkig verbunden ist. In dem topfförmigen Scharnierteil 1 sind die äußeren Enden der Lenker 2,3 auf Gelenkbolzen 7,8 gelagert. Das verschwenkbare topfförmige Scharnierteil 1 ist in einer ausgefrästen Bohrung 9 der Tür 10 eingelassen und in üblicher Weise an der Tür 10 befestigt. Das topfförmige Scharnierteil 1 bildet das verschwenkbare Türanschlagteil und kann auch jede andere geeignete Form besitzen. Der innere Lenker 3 ist mit einem Fortsatz 11 versehen, der diesen über die Bohrung 12 bzw. den Gelenkbolzen 5 hinaus verlängert.

Mit der Tragwand 13 ist eine Befestigungsplatte 14 verschraubt, die in der aus Fig.3 ersichtlichen Weise mit einer ersten Zwischenplatte 15 und einer zweiten Zwischenplatte 16 verbunden ist. Die erste im Querschnitt ebenfalls U-förmige Zwischenplatte 15 ist mit der Befestigungsplatte 14 durch die Befestigungsschraube 17 verbunden, die durch ein schlüssellochartiges Langloch 18 in dem Stegteil der ersten Zwischenplatte 15 greift. Das Langloch 18 ermöglicht eine Verstellung des Scharnierarms in seiner Längsrichtung.

Auf der ersten Zwischenplatte 15 ist die zweite Zwischenplatte 16 gelagert, die ebenfalls einen U-förmigen Querschnitt besitzt. In die gebördelte Gewindebohrung 20 des Stegteils der zweiten Zwischenplatte 16 ist die Stellschraube 21 eingeschraubt, die mit ihrer Ringnut 22 in ein nach vorn hin frei auslaufendes Langloch in dem Stegteil der ersten Zwischenplatte 15 greift. Im hinteren Bereich ihrer Schenkel ist die erste Zwischenplatte 15 mit zapfenartigen Vorsprüngen 23 versehen, die in frei nach hinten hin auslaufenden Langlöchern 24 der zweiten Zwischenplatte 16 geführt sind. Die Zwischenplatte 16 ist im vorderen Bereich ihrer Schenkel mit einem Bolzen oder zapfenartigen Vorsprüngen 24' versehen, die in schräg verlaufende Langlöcher 25 in den Schenkeln der ersten Zwischenplatte 15 greifen. Erfolgt eine Verstellung durch die Stellschraube 21, führt die zweite Zwischenplatte 16 eine Schwenkbewegung aus, der eine translatorische Bewegung überlagert ist, so daß bei einer Seitenverstellung der Tür die Fuge zwischen der Tür und dem Korpusteil nicht verändert wird. Diese Ausgestaltung ist in der DE-PS 34 42 421 beschrieben worden, auf die zur weiteren Darstellung Bezug genommen wird.

Im Sinne der Erfindung wird unter Tragplatte die Gesamtheit aller Bauteile zwischen der Tragwand und dem Scharnierarm verstanden, so daß also allein eine Befestigungsplatte den Scharnierarm tragen kann oder eine Tragplatte vorgesehen ist, die aus einer Befestigungsplatte und mindestens einer Zwischenplatte besteht, die dann den Scharnierarm trägt.

Die Schenkel der zweiten Zwischenplatte 16 sind in ihrem vorderen Bereich über das mittlere Stegteil hinaus verlängert worden, so daß sie ein mit Bohrungen 28 versehenes gabelförmiges Teil 29 bilden. In den Bohrungen 28 ist der Bolzen 30 gehaltert, auf dem in der Bohrung 31 der Fortsatz 11 des inneren Lenkers 3 gelagert ist.

In den Schenkeln 33 der zweiten Zwischenplatte 16 sind Langlöcher 34 vorgesehen, die etwa im mittleren Bereich der Zwischenplatte 16 nach oben hin in das Stegteil auslaufen. Die Langlöcher 34 bestehen aus einem leicht geneigten gerade verlaufenden hinteren Teil 35 und einem nach oben hin gekrümmten Abschnitt 36, der in das Stegteil 37 der Zwischenplatte 16 ausläuft. In das Langloch 35 greifen Zapfen 39, die auf der Innenseite der Schenkel 40 des Scharnierarms 6 angeordnet sind.

In der aus Fig.1 ersichtlichen Schließstellung des Scharniers befinden sich die Zapfen 39 des Scharnierarms 6 im hinteren Endbereich der Langlöcher 35. Bei der Öffnung des Scharniers wandern die Zapfen 39 in der aus Fig.2 ersichtlichen Weise nach vorne.

Aus Fig.1 ist ersichtlich, daß bei einer Öffnungsbewegung der Tür 10 der Scharnierarm 6 eine dieser Öffnungsbewegung entgegengesetzte Schwenkbewegung unter gleichzeitiger Verschiebung nach außen ausführt.

Der Verlauf der Langlöcher 35 sowie die Länge des Fortsatzes 11 und die Anordnung der Gelenk- und Führungsbolzen werden so gewählt, daß die Tür bei ihrer Öffnung die gewünschte Bewegung nach außen und innen ausführt, so daß die gelenkseitige Stirnseite 44 der Tür 10 von der angrenzenden Stirnseite 45 einer Tür oder eines anderen Bauteils freikommt.

Aus Fig.2 ist ersichtlich, daß durch die Verschwenkung des Scharnierarms nach innen und Verschiebung nach außen ein so großer Freiraum geschaffen wird, daß selbst Zierleisten 46 behinderungfrei in den Winkel einschwenken können, der durch die Stirnseite 45 einer angrenzenden Tür und die Stirnseite 47 der Tragwand 13 gebildet ist.

Das Ausführungsbeispiel nach den Fig.9 und 10 unterscheidet sich von dem nach den Fig.1 bis 8 dadurch, daß der äußere Lenker 2' mit einem nach oben hin gekrümmten und über den Gelenkbolzen 4 hinaus verlängerten Fortsatz 50 versehen ist, der gelenkig mit dem nach oben hin verlängerten gabelförmigen Teil 29' der Zwischenplatte 16' durch den Gelenkbolzen 30' verbunden ist. Die gelenkige Verbindung des Fortsatzes 50 und des gabelförmigen Teils 29' der Zwischenplatte 16' greift durch einen fensterartigen Ausschnitt 51 des Stegteils des Scharnierarms 6'.

Die Schenkel 40' des Scharnierarms 6' sind an ihrem hinteren Ende mit frei nach hinten hin auslaufenden Langlöchern 52 versehen. In diesen Langlöchern 52 sind Führungszapfen 53 geführt, die an den Außenseiten der Schenkel der Zwischenplatte 16' befestigt sind.

Bei dem Ausführungsbeispiel nach den Fig.11 bis 14 ist mit der Tragwand 13 eine Tragplatte 14 verschraubt, die in der in den Fig 1 bis 10 beschriebenen Weise mit einer ersten Zwischenplatte und einer weiteren Zwischenplatte 16 verbunden ist. Die erste im Querschnitt ebenfalls U-förmige Zwischenplatte ist mit der Tragplatte 14 durch eine Befestigungsschraube verbunden, die durch ein Langloch in dem Stegteil der ersten Zwischenplatte greift. Auf der ersten Zwischenplatte ist die zweite Zwischenplatte 16 gelagert, die ebenfalls einen U-förmigen Querschnitt besitzt. In eine gebördete Gewindebohrung des Stegteils der zweiten Zwischenplatte 16 ist eine Stellschraube 21 eingeschraubt, die mit ihrer Ringnut in ein nach vorne hin frei auslaufendes Langloch in dem Stegteil der ersten Zwischenplatte greift. Im hinteren Bereich ihrer Schenkel ist die erste Zwischenplatte mit zapfenartigen Vorsprüngen 23 versehen, die in frei nach hinten hin auslaufenden Langlöchern 24 der zweiten Zwischenplatte 16 geführt sind. Die Zwischenplatte 16 ist im vorderen Bereich ihrer Schenkel mit einem Bolzen oder zapfenartigen Vorsprüngen versehen, die in schräg verlaufende Langlöcher in den Schenkeln der ersten Zwischenplatte greifen. Erfolgt eine Verstellung durch die Stellschraube 21, führt die zweite Zwischenplatte 16 eine Schwenkbewegung aus, der eine translatorische Bewegung überlagert ist, so daß bei einer Seitenverstellung der Tür die Fuge zwischen der Tür und dem Korpusteil nicht verändert wird. Diese Ausgestaltung ist in der DE-PS 34 42 421 beschrieben worden, auf die zur weiteren Darstellung Bezug genommen wird.

Die Schenkel der zweiten Zwischenplatte 16 sind in ihrem vorderen Bereich über das mittlere Stegteil hinaus verlängert worden, so daß sie ein mit Bohrungen versehenes gabelförmiges Teil 29 bilden. In den Bohrungen ist ein Bolzen 30 gehaltert, auf dem in einer Bohrung der Fortsatz 11 des inneren Lenkers 3 gelagert ist.

Die seitlichen Schenkel 60 des Scharnierarms 6 sind mit diese nach hinten verlängernden Fortsätzen 61 versehen, die das Stegteil 62 des Scharnierarms 6 überragen. Die gabelförmigen Fortsätze 61 sind mit Bohrungen versehen, in denen jeweils kurze vernietete Bolzen 63 gehaltert sind, die Bohrungen 64 in den Schenkeln 65 des bügelförmigen Koppelgliedes 66 durchsetzen und dieses dadurch schwenkbar mit den Fortsätzen 61 verbinden. Die Schenkel 65 des bügelförmigen Koppelgliedes 60 sind in ihrem dem Steg 67 nahen Bereich mit weiteren Lagerbohrungen 68 versehen. Die Schenkel 65 sind in der aus den Fig. 3 und 4 ersichtlichen Weise mit Abkröpfungen versehen.

Die Schenkel der U-förmigen Zwischenplatte 16 sind mit diese nach hinten verlängernden Fortsätzen 70 versehen, die zugleich nach oben hin über das Stegteil der Zwischenplatte 16 hinausragen und dadurch eine verlängerte und hochgezogene Lagergabel für das Koppelglied 66 bilden. Die nach hinten hochgezogenen Verlängerungen 70 sind mit Lagerbohrungen versehen, in denen ein Gelenkbolzen 71 gehaltert ist, der die Lagerbohrungen 68 des Koppelgliedes 66 durchsetzt.

Der Scharnierarm 6 bildet durch seine gelenkige Verbindung mit der zweiten Zwischenplatte 16 durch das Koppelglied 66 und die Verlängerung 11 ein Vier-Gelenk-System, dessen Gelenkpunkte 5, 30 und 63, 71 auf den Eckpunkten eines Parallelogramms liegen, so daß bei einer Öffnung der Tür 10 der Scharnierarm 6 im wesentlichen parallel zu sich selbst und nach außen verschoben wird.

## Patentansprüche

1. Scharnier,
vorzugsweise zur Anlenkung einer Tür (10) oder Klappe an eine Tragwand (12) eines Korpusteils,
mit einem verschwenkbaren topfförmigen Scharnierteil (1) und
einem über eine Tragplatte (16, 16') an der Tragwand (13) befestigbaren Scharnierarm (6, 6'),
die durch zwei Lenker (2, 3) gelenkig miteinander verbunden sind,
dadurch gekennzeichnet,
daß der Scharnierarm (6, 6') einenends durch eine Führung (35, 39; 52, 53) beweglich an der Traglatte (16, 16') gehalten ist,
daß einer der beiden Lenker (3, 2') über den diesen an den Scharnierarm (6, 6') lagernden Gelenkbolzen (4) hinaus verlängert ist und
im Bereich des freien Endes der Verlängerung (11, 50) mit der Traglatte (16, 16') gelenkig verbunden ist,
so daß bei einem Verschwenken des verschwenkbaren Scharnierteils (1) der Scharnierarm (6, 6') längs seiner Führung verschoben und zusätzlich verschwenkt wird.

2. Scharnier nach Anspruch 1, dadurch gekennzeichnet, daß der innere Lenker (3) mit der Verlängerung (11) versehen ist.

3. Scharnier nach Anspruch 1, dadurch gekennzeichnet, daß der äußere Lenker (2') mit der Verlängerung (50) versehen ist und daß das Stegteil des U-förmigen Scharnierarms (6') mit einem Durchbruch (51) zum Durchtritt der Verlängerung (50) und des damit verbundenen Teils (29') der Befestigungsplatte versehen ist.

4. Scharnier nach einem der Ansprüche 1 bis 3, dadurch gekennzeichnet, daß die Führung aus frei auslaufenden Langlöchern in den Seitenteilen der Tragplatte (16,16') besteht, in die an den Innenseiten der seitlichen Schenkel des Scharnierarms befestigte Zapfen greifen.

5. Scharnier nach einem der Ansprüche 1 bis 3, dadurch gekennzeichnet, daß die Führung aus frei auslaufenden Langlöchern (52) in den Schenkeln des Scharnierarms (6') besteht, in die seitliche Zapfen (53) der Tragplatte (16,16') greifen.

6. Scharnier nach einem der Ansprüche 1 bis 5, dadurch gekennzeichnet, daß bei aus einer Befestigungsplatte (14) und einer mit dieser einstellbar verbundenen Zwischenplatte (16,16') bestehenden Tragplatte die Verlängerung des einen Lenkers mit der Zwischenplatte verbunden ist und der Scharnierarm an der Zwischenplatte geführt ist.

7. Scharnier nach Anspruch 1, dadurch gekennzeichnet, daß die gelenkige Verbindung im Bereich des hinteren Endes des Scharnierarms aus einem Koppelglied (66) besteht, das im hinteren Bereich des hinteren Endes des Scharnierarms (6) gelenkig einerseits mit diesem und andererseits mit der Tragplatte oder der Zwischenplatte (16) verbunden ist, und daß das Koppelglied (66) eine solche Länge und Lage aufweist, daß der Scharnierarm (6) bei dem Verschwenken des verschwenkbaren Scharnierteils (1) in die Öffnungsstellung eine Schwenkbewegung nach innen und außen ausführt, bei der er im wesentlichen seine zu der Tragplatte (14) parallele Lage beibehält.

8. Scharnier nach Anspruch 7, dadurch gekennzeichnet, daß im geschlossenen Zustand des Scharniers die gelenkige Verbindung (63) des Koppelgliedes (66) mit dem Scharnierarm (6) näher an der Befestigungsfläche der Tragplatte (14) liegt als die gelenkige Verbindung (71) des Koppelgliedes (66) mit der Trag- oder Zwischenplatte (14,16).

9. Scharnier nach Anspruch 7 oder 8, dadurch gekennzeichnet, daß der Abstand der Gelenkachsen (71, 63) auf dem Koppelglied (66) etwa gleich dem Abstand der Gelenkachse (61) im Bereich des freien Endes der Verlängerung (11) des Lenkers (3) von dessen Gelenkachse (5) an der Trag- oder Zwischenplatte (16) ist.

10. Scharnier nach einem der Ansprüche 7 bis 9, dadurch gekennzeichnet, daß das Koppelglied (60) an einen hinteren hochgezogenen Teil (70) der Trag- oder Zwischenplatte (10) angelenkt ist.

11. Scharnier nach einem der Ansprüche 7 bis 10, dadurch gekennzeichnet, daß das Koppelglied (66) und die Verlängerung (11) des Lenkers (3) etwa parallel zueinander verlaufen.

12. Scharnier nach einem der Ansprüche 7 bis 11, dadurch gekennzeichnet, daß die Gelenkachsen (63,71,5,30) des Koppelgliedes (66) und der Verlängerung (11) in den Eckpunkten eines Parallelogramms liegen.

13. Scharnier nach einem der Ansprüche 7 bis 12, dadurch gekennzeichnet, daß das Koppelglied (66) aus einem U-förmigen Bügel besteht, dessen Schenkel (65) mit Bohrungen (64,68) zur gelenkigen Verbindung mit dem Scharnierarm (6) und der Trag-oder Zwischenplatte (14,16) versehen und dessen an dessen Stegteil (67) angrenzenden Bereiche seiner Schenkel (65) an der Trag- oder Zwischenplatte (11) angelenkt sind.

## Claims

1. Hinge,
preferably for linking a door (10) or flap to a wall (12) of a body,
with a swivellable cup-shaped hinge part (1) and
a hinge arm (6, 6') capable of being fixed by a bearing plate (16, 16') to the wall (13)
which are interconnected by two connecting elements (2, 3) for articulation
characterised in that
the hinge arm (6, 6') is retained at one end at the bearing plate (16, 16') by a guide (35, 39; 52, 53) enabling movement,
one of the two connecting elements (3, 2') is extended beyond the link pin (4) locating it at the hinge arm (6, 6'), and
in the area of the floating end of the extension (11, 50) is pivot-connected to the bearing plate (16, 16'),
so that when turning the swivellable hinge part (1), the hinge arm (6, 6') is displaced longitudinally along its guide and is additionally slewed.

2. Hinge according to Claim 1, characterised in that the inner connecting element (3) is provided with an extension (11).

3. Hinge according to Claim 1, characterised in that the outer connecting element (2') is provided with an extension (50), and that the web part of the channel-section hinge arm (6') is provided with a hole (51) through which the extension (50) passes together with the part (29') of the mounting plate connected thereto.

4. Hinge according to one of claims 1 to 3, characterised in that the guide consists of freely extending oblong holes in the side parts of the bearing plate (16, 16') into which pins mounted on the inner sides of the lateral legs of the hinge arm engage.

5. Hinge according to one of claims 1 to 3, characterised in that the guide consists of freely extending oblong holes (52) in the legs of the hinge arm (6') in which the lateral pins (53) of the bearing plate (16, 16') engage.

6. Hinge according to one of claims 1 to 5, characterised in that, in the case of a bearing plate consisting of a mounting plate (14) and an intermediate plate (16, 16') adjustably connected therewith, the extension of the one connecting element is connected to the intermediate plate and the hinge arm is located and guided at the intermediate plate.

7. Hinge according to Claim 1, characterised in that the articulated connection in the area of the rear end of the hinge arm consists of a link element (66) which is pivot-connected in the rear region of the rear end of the hinge arm (6) on one side with this and on the other side with the bearing plate or the intermediate plate (16), and that the link element (66) exhibits a length and position such that the hinge arm (6), when turning the swivellable hinge part (1) to the open position, executes a slewing motion towards the inside and outside in which it essentially retains its parallel position in respect of the bearing plate (14).

8. Hinge according to Claim 7, characterised in that, with the hinge closed, the articulated connection (63) of the link element (66) with the hinge arm (6) is located nearer to the mounting face of the bearing plate (14) than the articulated connection (71) of the link element (66) with the bearing or intermediate plate (14, 16).

9. Hinge according to Claim 7 or 8, characterised in that the distance between the pivot joint axes (71, 63) on the link element (66) is approximately equal to the distance from the joint axis (61) in the area of the free end of the extension (11) of the connecting element (3) to its joint axis (5) at the bearing or intermediate plate (16).

10. Hinge according to one of claims 7 to 9, characterised in that the link element (66) is pivot-connected at a rear raised part (70) of the bearing or intermediate plate (16).

11. Hinge according to one of claims 7 to 10, characterised in that the link element (66) and the extension (11) of the connecting element (3) run approximately parallel to each other.

12. Hinge according to one of claims 7 to 11, characterised in that the link axes (63, 71, 5, 30) of the link element (66) and the extension (11) are located at the vertex points of a parallelogram.

13. Hinge according to one of claims 7 to 12, characterised in that the link element (66) consists of a U-shaped shackle, of which the legs (65) are provided with holes (64, 68) for pivot connection with the hinge arm (6) and the bearing or intermediate plate (14, 16), and of which the areas of its legs (65) adjoining its web portion (67) are pivot-mounted to the bearing or intermediate plate (11).

## Revendications

1. Charnière,
notamment pour un raccordement articulé d'une porte (10) ou d'un volet à une paroi de suspension (12) d'un corps,
avec une partie de charnière (1) en forme de pot basculable, et
un bras de charnière (6, 6') pouvant être fixé par l'intermédiaire d'une plaque portante (16, 16') à une paroi de suspension (13),
qui, par l'intermédiaire de deux éléments de raccordement (2, 3), peuvent être reliés entre eux pour former une articulation,
caractérisée en ce que
le bras de charnière (6, 6') est fixé à une extrémité par un guidage (35, 39 ; 52, 53) de manière mobile à la plaque portante (16, 16'),
que l'un des deux éléments de raccordement (3, 2') est prolongé au-delà de l'axe articulé (4) le tenant contre le bras de charnière (6, 6')
et qu'il est raccordé par une articulation dans la zone de l'extrémité libre du prolongement (11, 50) à la plaque portante (16, 16'),
de sorte que, lorsque la partie de charnière (1) basculable est basculée, le bras de charnière (6, 6') est déplacé le long de son guidage et est, en plus, basculé.

2. Charnière selon la revendication 1, caractérisée en ce que l'élément de raccordement intérieur (3) est pourvu du prolongement (11).

3. Charnière selon la revendication 1, caractérisée en ce que l'élément de raccordement extérieur (2') est pourvu du prolongement (50) et que la partie centrale du bras de charnière (6') en forme de U est pourvue d'un perçage (51) pour le passage du prolongement (50) et de la partie raccordée avec lui (29') de la plaque de fixation.

4. Charnière selon l'une des revendications 1 à 3, caractérisée en ce que le guidage consiste en deux trous oblongs ouverts à une extrémité, pratiqués dans les parties latérales de la plaque portante (16, 16'), dans lesquels s'engagent les tenons fixés sur les côtés intérieurs des branches latérales du bras de charnière.

5. Charnière selon l'une des revendications 1 à 3, caractérisée en ce que le guidage consiste en trous oblongs (52) ouverts à une extrémité et pratiqués dans les branches du bras de charnière (6'), dans lesquels les tenons latéraux (53) de la plaque portante (16, 16') s'engagent.

6. Charnière selon l'une des revendications 1 à 5, caractérisée en ce que, dans le cas où la plaque portante consiste en une plaque de fixation (14) et une plaque intermédiaire (16, 16') reliée avec cette dernière de manière à pouvoir être réglée, le prolongement de l'un des éléments de raccordement est raccordé avec la plaque intermédiaire et le bras de charnière est guidé sur la plaque intermédiaire.

7. Charnière selon la revendication 1, caractérisée en ce que le raccordement articulé dans la zone de l'extrémité arrière du bras de charnière consiste en un élément d'accouplement (66) qui est raccordé dans la zone arrière de l'extrémité arrière du bras de charnière (6) de manière articulée avec celui-ci d'une part et avec la plaque portante ou la plaque intermédiaire (16) d'autre part, et que l'élément d'accouplement (66) présente une longueur et une position telles que le bras de charnière (6) -lorsque la partie de charnière (1) basculable est basculée dans la position ouverte- exécute un mouvement basculant vers l'intérieur et l'extérieur alors qu'il maintient sa position essentiellement parallèle par rapport à la plaque portante (14).

8. Charnière selon la revendication 7, caractérisée en ce qu'à l'état fermé de la charnière, le raccordement articulé (63) de l'élément d'accouplement (66) avec le bras de charnière (6) est situé plus près de la surface de fixation de la plaque portante (14) que le raccordement articulé (71) de l'élément d'accouplement (66) avec la plaque portante ou la plaque intermédiaire (14, 16).

9. Charnière selon les revendications 7 ou 8, caractérisée en ce que la distance des axes articulés (71, 63) sur l'élément d'accouplement (66) correspond approximativement à la distance de l'axe articulé (61) dans la zone de l'extrémité libre du prolongement (11) de l'élément de raccordement (3) de son axe articulé (5) sur la plaque portante ou la plaque intermédiaire (16).

10. Charnière selon l'une des revendications 7 à 9, caractérisée en ce que l'élément d'accouplement (66) est disposé par une articulation sur une partie arrière relevée (70) de la plaque portante ou de la plaque intermédiaire (16).

11. Charnière selon d'une des revendications 7 à 10, caractérisée en ce que l'élément d'accouplement (66) et le prolongement (11) de l'élément de raccordement (3) s'étendent de manière approximativement parallèle l'un par rapport à l'autre.

12. Charnière selon l'une des revendications 7 à 11, caractérisée en ce que les axes articulés (63, 71, 5, 30) de l'élément d'accouplement (66) et du prolongement (11) se situent dans les coins d'un parallélogramme.

13. Charnière selon l'une des revendications 7 à 12, caractérisée en ce que l'élément d'accouplement (66) consiste en un étrier en forme de U dont la branche (65) est pourvue de perçages (64, 68) pour le raccordement articulé avec le bras de charnière (6) et de la plaque portante ou la plaque intermédiaire (14, 16) et dont les zones de ses branches (65) voisinant sa partie centrale (67) sont raccordées par articulation à la plaque portante ou la plaque intermédiaire (11).
